# FASCICULE DE BREVET EUROPEEN

(11) **EP 0 013 346 B1**
(45) Date de publication et mention de la délivrance du brevet: **09.12.1981**
(21) Numéro de dépôt: 79104892.9
(22) Date de dépôt: 04.12.1979
(51) Int. Cl.: B41J 1/30

(54) **Cartouche pour roue d'impression à languettes porte-caractères radiales**
Kassette für Typenscheibe
Print disc cartridge

(30) Priorité: 11.12.1978 US 968321
(43) Date de publication de la demande: 23.07.1980
(73) Titulaire: International Business Machines Corporation, Armonk, N.Y. 10504 (US)
(72) Inventeur: Habich Adolph Broaddus, Austin, Texas (US); Hunt, Ronald Eugene, Austin, Texas (US)
(74) Mandataire: Siccardi, Louis

## Description

### Domaine Technique

La présente invention concerne de façon générale les imprimantes du type à roue d'impression à languettes porte-caractères radiales et plus particulièrement, une cartouche pouvant contenir une telle roue d'impression à la fois pendant son stockage et son utilisation dans une imprimante.

### Etat de la Technique Antérieure

Dans le document FR-A-2 380 139, on décrit une cartouche pour roue d'impression à languettes porte-caractères. Cette cartouche comporte un boîtier contenant un élément d'impression et prévu pour être disposé sur un chariot d'imprimante avec une intervention minimale de l'opérateur. Le boîtier présente une ouverture centrale ménagée dans sa face avant, permettant à un moyeu d'entraînement commandé par un moteur de sélection d'accéder à l'élément d'impression et une découpe dans sa partie supérieure avant pour permettre le passage d'un marteau de frappe. La partie arrière de la cartouche comporte une lame flexible de retenue qui fait également fonction de portée pour l'élément d'impression. Cette cartouche, toutefois, n'enferme pas presque complètement la roue d'impression, car sa face arrière est largement ouverte pour dégager la totalité de la roue d'impression. Seule la lame flexible masque une partie de la face arrière de la roue. De plus, dans cette cartouche, aucun moyen n'est prévu pour bloquer la roue par rapport à la cartouche dans une position angulaire désirée inveriable lorsque la cartouche n'est pas utilisée.

Dans le document US-A-4 124 312 on décrit une cartouche pour roue d'impression à languettes porte-cartactères radiales. Cette cartouche comporte une face avant, des faces latérales et une face arrière raccordée aux faces latérales pour former un boîtier enfermant presque complètement la roue. La face avant de la cartouche comporte une ouverture circulaire dans laquelle vient normalement se loger le moyeu circulaire en relief de la roue d'impression. Un ressort placé dans la cartouche s'appuie sur la face arrière de cette dernière ainsi que sur la roue d'impression afin de pousser normalement le moyeu de la roue dans l'ouverture circulaire de la face avant.

Comme cela était déjà le cas pour la cartouche décrite dans le document FR-A-2 380 139, aucun moyen n'est prévu dans la cartouche du document US-A-4 124 312 pour bloquer la roue par rapport à la cartouche dans une position angulaire désirée invariable lorsque la cartouche n'est pas utilisée. En effet, bien que la poussée du ressort engendre des forces de friction entre le moyeu et l'ouverture dans laquelle ce dernier est logé en periode de non utilisation de la cartouche, ces forces ne sauraient être considérées comme suffisantes pour assurer un verrouillage positif de la roue et surtout pour assurer un verrouillage positif dans une position angulaire désirée invariable. L'utilité d'un verrouillage de la roue dans une position angulaire prédéterminée invariable apparaîtra immédiatement à l'homme de métier, car un tel verrouillage, en définissant une position connue invariable de la roue d'impression, élimine le besoin d'avoir à remettre à zéro, à chaque introduction de la cartouche dans l'imprimante, les mécanismes et les circuits électroniques de l'imprimante associés à la sélection des caractères.

De plus, dans la cartouche décrite dans le document US-A 4 124312 aucune ouverture n'est prévue pour permettre l'indroduction ou le retraite de la roue et aucun moyen de retenue du ressort n'existe. La raison en est que cette cartouche est destinée à contenir définitivement la roue et que le problème de l'introduction ou du retrait de celle-ci ne se pose donc pas. La roue n'étant pas amovible, aucun moyen n'est à prévoir pour maintenir le ressort en place dans la cartouche.

### Exposé de l'Invention

L'invention a pour objet une cartouche du type décrite dans le document US-A-4 124 312, mais qui est destinée à contenir une roue d'impresion amovible à languettes porte-caractères radiales présentant un élément d'orientation angulaire en relief. Comme c'est la cas pour celle décrite dans le document précité, la cartouche selon l'invention comporte une face avant, des faces latérales, une face arrière, lesquelles définissent un logement pratiquement clos pour la roue d'impression. La face avant présente une ouverture de positionnement de la roue d'impression et un élément flexible, situé à l'intérieur dudit logement et s'étendant vers ladite ouverture de positionnement, rappelle la roue d'impression vers la face avant de la . cartouche, lorsque la roue est présente dans la cartouche.

La cartouche selon l'invention est caractérisée en ce que ledit logement présente une ouverture dans son fond pour l'introduction et le retrait de la roue d'impression, des moyens de retenue étant prévus sur ladite face arrière pour retenir l'élément flexible, ladite ouverture de positionnement étant une ouverture d'orientation angulaire qui présente une forme asymétrique, dans son ensemble, correspondant à celle de l'élément d'orientation angulaire en relief de la roue d'impression, de façon que, lors de l'engagement de ce dernier, dans ladite ouverture, la roue d'impression soit verrouillée par rapport à la cartouche dans une position angulaire désirée invariable.

Comme cela a déjà été mentionné ci-dessus, le verrouillage de la roue dans une position angulaire prédéterminée invariable élimine le besoin d'avoir à remettre à zéro, à chaque introduction de la cartouche dans l'imprimante, les divers mécanismes et les circuits électroniques de l'imprimante associés à la sélection des caractères. Une telle remise à zéro serait nécessaire si la roue n'était pas verrouillée angulairement, dans une position invariable, comme c'est le cas dans le document US-A 4124312.

### Brève Description des Figures des Dessins

La figure 1 est une vue en perspective de l'avant de l'ensemble d'impression comprenant une cartouche de la présente invention dont l'élément d'impression a été retiré. Est également représenté dans cette figure, le moyeu d'entraînement du moteur de sélection qui entraîne l'élément d'impression en rotation.
La figure 2 est une vue en perspective de l'arrière de l'élément d'impression de la figure 1.
La figure 3 est une vue en perspective de l'arrière de la cartouche de la figure 1.
La figure 4 est une vue de côté du moyeu d'entraînement de la figure 1.
La figure 5 est une vue de face du moyeu d'entraînement de la figure 1.
La figure 6 est vue en coupe, prise verticalement, de l'élément d'impression des figures 1 et 2.

### Description d'un Mode de Réalisation de l'Invention

Pour une description détaillée de la présente invention, on se reportera tout d'abord à la figure 1. Dans cette figure, la cartouche est référencée 1, la roue d'impression 2 et le moyeu d'entraînement du moteur de sélection 3. Seule la cartouche fait partie de l'invention revendiquée ci-après. Pour les opérations d'impression, la cartouche 1 contenant l'élément d'impression 2 est introduite dans une imprimante qui comporte un moyeu d'entraînement 3 pour l'entraînement de l'élément 2 en rotation.

Avant de poursuivre la description de la cartouche 1 et de ses relations avec l'élément d'impression 2 et le moyeu d'entraînement 3, on précisera quelques points fondamentaux. Tout d'abord, dans une imprimante à roue d'impression, le montage de la roue d'impression sur le moyeu d'entraînement du moteur de séléction requiert de nombreuses manipulations de la part de l'opérateur. De plus, le système de montage est souvent compliqué. Par exemple, dans une réalisation courante, un bouton est prévu au centre du côté impression de l'élément d'impression pour permettre la saisie de celui-ci par l'opérateur. On a ménagé une ouverture dans le côté opposé de l'élément d'impression pour recevoir l'arbre ou moyeu d'entraînement du moteur de sélection. Le processus consiste pour l'opérateur à saisir l'élément d'impression par son bouton, à l'orienter angulairement, puis à le monter à force sur l'arbre d'entraînement. Avant ce montage, le moteur doit cependant être retiré ou basculé pour laisser un espace libre suffisant dans la région du dispositif d'impression, permettant à l'opérateur de changer ou d'installer l'élément d'impression. Même dans ce cas, l'espace libéré n'est pas important et l'opération peut se révéler très salissante. Même après que ces opérations de démontage et de remontage aient été effectuées, la simple manipulation de l'élément d'impression qui a été retiré de la machine, peut être très salissante.

La cartouche de la présente invention est conçue de façon à pouvoir contenir un élément d'impression et à être montée de façon démontable dans un chariot d'imprimante de manière à réduire substantiellement les problèmes indiqués ci-dessus. Compte non tenu du problème propre au retrait du moteur l'espace à libérer pour l'introduction de la cartouche n'est plus un facteur critique car la cartouche contenant un élément d'impression est conçue pour être introduite verticalement dans une imprimante. En outre, étant donné que l'élément d'impression est pratiquement entièrement contenu dans la cartouche, le changement de cartouche ne constitue plus une opération salissante.

On se reportera de nouveau à la figure 1 et plus particulièrement à la cartouche 1 formée principalement d'un boîtier 4 et d'une face arrière 5. Le boîtier 4 présente une face avant 6 dans laquelle sont ménagées une ouverture de positionnement 7 et une découpe 8 pour le passage d'un marteau de frappe. La face avant 6 est disposée en regard d'un dispositif d'impression qui comprend un moteur de sélection et un marteau de frappe portés par un chariot d'imprimante. La découpe 8 permet le passage du marteau de frappe qui est utilisé d'une manière bien connue pour assurer l'impression. L'ouverture de positionnement 7 a quelque peu la forme d'une tête de flèche et est ménagée approximativement au centre de la face 6. L'ouverture 7 coopère avec l'élément d'impression 2 pour assurer et maintenir un positionnement approprié de l'élément d'impression 2 lorsque la cartouche n'est pas en utilisation, comme on le décrira plus tard. On trouve solidaires de la face avant 6, des côtes 9 et 10 qui présentent des enfoncements 11 et 12 facilitant la saisie de la cartouche 1 par l'opérateur. La partie inférieure de la face avant 6 présente des coins coupés 13 et 14 et une arête 15. Le boîtier 4 ne comporte pas de parois latérales le long des coins coupés 13 et 14 et de l'arête 15. Ainsi, lorsque le boîtier 4 et la face arrière 5 sont assemblés, la cartouche 1 présente un fond ouvert utilisé pour l'intro- ductionet le retrait de l'élément d'impression 2.

Les coins coupés 13 et 14 et les coins coupés correspondants de la face arrière 5 ont deux fonctions. Tout d'abord ces coins coupés réduisent le poids de la cartouche qui est porté par le chariot de l'imprimante pendant les opérations d'impression. Ensuite, ils assurent le guidage de la cartouche dans son logement dans le chariot lorsque ladite cartouche est introduite dans la machine.

La partie supérieure du boîtier avant 4 présente deux sections en rampe 16 et 17 partant des enfoncements 11 et 12 et convergeant vers la partie centrale surélevée du boîtier 4 dans laquelle est ménagée la découpe 8 qui présente des côtés latéraux 18 et 19 et un côté inférieur 20. Les dimensions de la découpe 8 sont telles qu'elles permettent le passage d'un marteau de frappe pendant l'impression, mais empêchent pratiquement tout contact manuel de l'élément d'impression 2 par l'opérateur. Les sections en rampe 16 et 17 protègent la partie supérieure de l'élément d'impression 2 lorsque celui-ci est logé dans la cartouche et assurent la meilleure vision possible de la ligne d'écriture.

Le boîtier 4 porte le guide ruban 21 qui peut être réalisé à partir d'une tige métallique convenablement conformée. En passant momentanément à la figure 3, on voit que le corps du boîtier 4 présente des supports 22 et 23 dans lesquels sont fixées les extrémités du guide ruban 21. Le guide ruban 21 assure le guidage du ruban d'impression lors des passages de ce dernier vers sa position haute ou basse par rapport à la découpe 8 pendant les opérations d'impression.

Un écran guide-papier 24 est solidaire de la partie supérieure de la face arrière 5. Une fenêtre d'impression 25 est centrée horizontalement dans le guidepapier 24 et alignée avec la découpe 8. La fenêtre 25 doit être disposée de façon à pouvoir être alignée avec la platine de l'imprimante et doit présenter une largeur suffisante pour, lors de l'exécution d'opérations d'impression à la volée, permettre le rebond d'une languette porte-caractères d'impression sans que celle-ci n'entre en contact avec un côté de la fenêtre 25. Tout en satisfaisant ces exigences, la fenêtre 25 doit être de dimensions suffisamment réduites pour limiter l'accès de l'opérateur à l'élément d'impression 2. De plus, la face avant 6 et la face arrière 5 sont suffisamment rapprochées pour limiter l'accès de t'opérateur à l'élément d'impression 2 par le haut ou par le fond de la cartouche 1. Donc, lorsque l'élément d'impression 2 est logé dans la cartouche 1, la seule partie dudit élément d'impression pouvant être touchée par l'opérateur pendant la manipulation normale de la cartouche est la partie accessible au travers de l'ouverture 7.

On se reportera encore à la figure 1 et on considérera plus particulièrement l'élément d'impression 2 qui, comme indiqué ci-dessus, est destiné à être logé et entraîne en rotation dans la cartouche 1 pendant les opérations d'impression. Lorsqu'il est entraîné en rotation, l'élément d'impression 2 est placé à michemin entre les faces avant 6 et arrière 5 de la cartouche 1. L'élément d'impression 2 se compose d'un moyeu central 26 auquel sont rattachées des languettes radiales ou pétales 27 qui portent à leurs extrémités extérieures des caractères d'impression 28 utilisés pour l'impression d'une manièr bien connue. Les caractères 28 des languettes 27 sont disposés sur le côté impression de l'élément 2. Le côté opposé est le côté impact. Du côté impact, la structure des languettes 27 est telle qu'elle permet la frappe de cellesci par un marteau de frappe. En se reportant aux figures 2 et 6, on voit que le moyeu central 26 est en forme de coupelle circulaire présentant un rebord périphérique 55 auquel sont rattachées les languettes 27. Le moyeu 26 comporte, sur sa face convexe, un élément en relief 29 assurant le positionnement (ou orientation) correct de l'élément 2. Cet élément en relief 29 est donc du côté impact de l'élément 2, entoure son axe de rotation et sa périphérie est en forme de tête de flèche et correspond à la forme de l'ouverture 7 de la cartouche 1. En d'autres termes, l'élément en relief 29 peut s'emboiter dans l'ouverture 7. Les formes asymétriques de l'élément en relief 29 et de l'ouverture 7 assurent l'installation de l'élémenf 2 dans la cartouche 1 dans la position angulaire appropriée.

Un enfoncement circulaire 30 est ménagé dans l'élément en relief 29. L'axe de rotation de l'élément 2 passe par le centre de cet enfoncement dont le fond est constitué par le moyeu 26. Cet enfoncement 30 présente également une extension radiale 43. Au centre de l'enfoncement 30, on trouve une couronne 31 à cuvette intérieure 32 présentant un fond 33. La cuvette 32 est centrée sur l'axe de rotation de l'élément 2 (voir figure 6) et est plus profonde que l'enfoncement 30. La cuvette 32 est destinée à recevoir l'arbre d'entraînement d'un moteur de sélection qui passe au travers du moyeu 3 pour centrer et éviter le voilage de l'élément 2 d'une manière qui sera décrite en détail ultérieurement.

On se reportera maintenant plus particulièrement au moyeu d'entraînement 3 représenté aux figures 1, 4 et 5. Le moyeu d'entraînement 3 est formé d'un cylindre 34 à collerette 35. Un passage central 36 en forme de D traverse axialement le cylindre 34 et la collerette 35. Le passage 36 reçoit l'arbre d'entraînement 37, de forme correspondante, d'un moteur de sélection. La forme du passage 36 et de l'arbre 37 permet à ce dernier d'entraîner en rotation le moyeu 3. Le moyeu 3 peut être collé sur l'arbre 37. Si l'emmanchement de l'arbre 37 dans le passage 32 est suffisamment serré et suffisamment profond, l'élément 2 est stabilisé das une direction radiale perpendiculaire à son axe de rotation. C'est-à-dire que tout risque de voilage de l'élément 2 se trouve considérablement réduit. Etant donné que les faces avant 6 et arrière 5 de la cartouche sont très rapprochées, tout voilage de l'élément 2 sur l'arbre 37 serait cause d'usure, de rupture et de freinage à la rotation dudit élément d'impression.

La collerette 35 porte un bras radial 39 qui porte luimême à son extrémité extérieure un doigt d'entraînement 40 conçu pour se loger dans le trou 41 (figure 2) ménagé dans l'élément 2. Le trou 41 est ménagé dans l'extrémité de l'expension 43 de l'enfoncement 30 et traverse l'élément 2. Le doigt 40 introduit dans le trou 41, lorsque le moyeu 36 est entraîné en rotation par l'arbre 37, provoque l'entraînement en rotation de l'élément 2. Le doigt 40 et le trou 41 sont de formes correspondantes, c'est-à-dire à deux côtés droits reliés par deux parties en arc de cercle.

La largeur du trou 41 n'est que légèrement plus importante que celle du doigt 40 afin de réduire le jeu entre l'élément 2 et le moyeu 3 pendant l'entraînement en rotation de l'élément 2 par le moyeu 3. Toutefois, afin de compenser les variations de tolérances, la hauteur du trou 41 excède quelque peu celle du doigt 40. Les côtés plats de ces deux éléments constituent des surfaces de contact d'entraînement suffisantes permettant de réduire l'usure et l'indentation. La rigidité du bras 39 est accrue par la nervure 42. L'extension 43 de l'enfoncement 30 est suffisamment large pour recevoir, sans frottement, la nervure 42.

Le diamètre extérieure de la collerette 35 est plus grand que le diamètre intérieur 44 de l'enfoncement 30. Ainsi, la surface 45 de la collerette 35 porte contre la surface de l'élément en relief 29 pour assurer l'alignement radial et la stabilisation de l'élément 2 afin d'en réduire encore les risques de voiiage. Un bon contact entre la surface 45 et la surface correspondante de l'élément en relief 29 est facilité par le ressort 48 qui applique l'élément 2 contre le moyeu 3. la fonction du ressort 48 sera décrite plus en détail par la suite. Dès maintenant, il est important de noter qu'il ne faut pas que le moyeu 3 soit emmanché plus avant sur l'arbre 37 depuis l'extrémité 38 de celui-ci, et ce, afin d'éviter que ladite extrémité 38 soit en contact avec le fond de la cuvette 32 de l'élément 2. S'il n'en était ainsi, le contact intégral de la surface 45 et de la surface correspondante de l'élément en relief 29 ne pourrait avoir lieu. De plus, bien que le diamètre extérieur de la collerette 35 soit plus grand que le diamètre intérieur 44 de l'enfoncement 30, la collerette 35 est encore suffisamment petite pour que le moyeu 3 puisse passer librement au travers de l'ouverture 7 de la cartouche 1 lorsqu'il est correctement positionné par rapport à l'élément d'impression 2.

La forme de l'enfoncement 30 a pour effet de réduire le poids de l'élément 2. D'une manière similaire, la partie intérieure de la collerette 35 est évidée pour en réduire le poids. Toute réduction de poids entraîne un temps de réponse amélioré en ce qui concerne la mise en route et l'arrêt de la rotation de l'élément 2.

On se reportera maintenant aux figures 2 et 6. La figure 2 présente la face arrière ou face impression 56 de l'élément d'impression 2. La face arrière 56 porte un têton 46 disposé au centre de l'enfoncement 47 du moyeu 26. Le têton 46 s'étend légèrement au delà du plan des languettes 27 et est conçu pour fonctionner en association avec le ressort 48 disposé dans la cartouche 1 (figures 1 et 3) Le têton 46 est composé d'une partie cylindrique 49 se terminant par une section sphérique 50. La section sphérique 50 fait fonction de portée pour l'élément 2 contre la lame flexible ou ressort 48 pendant la rotation de l'élément 2. Lorsque l'élément 2 est dans la cartouche 1 et que l'ensemble n'est pas utilisé pour une opération d'impression, le ressort 48 porte contre la section sphérique 50 et maintient l'élément 2 en condition verrouillée dans la cartouche 1.

Avant d'aller plus avant dans la description des rapports existant entre l'élément d'impression 2 et le ressort 48, plusieurs détails particuliers concernant le ressort 48 et la cartouche 1 seront expliqués. Tout d'abord, en se reportant à la figure 3, on voit que le ressort 48 est une lame flexible à partie centrale incurvée 51 orientée vers l'ouverture 7 et en regard de celle-ci. Cette partie incurvée 51 porte contre la surface intérieure de la face avant 6 de la cartouche. La face arrière 5 présente un enfoncement rectangulaire 52 qui reçoit et maintient le ressort 48 dans une position désirée par rapport à l'ouverture 7. C'est-à-dire que le ressort 48 demeurera en place et orienté correctement à la fois lorsqu'il est incurvé comme montré dans les figures et lorsqu'il est chargé et déformé par l'élément d'impression contenu dans la cartouche 1 entre le ressort 48 et la face avant 6. les extrémités 57 et 58 du ressort 48 sont logées dans l'enfoncement 52 et s'appuient sur la surface intérieure de la face arrière 5. L'enfoncement 52 est suffisamment long pour recevoir le ressort 48 lorsque celui-ci est chargé et déformé par l'élément d'impression et le ressort 48 est suffisamment long pour assurer une rampé graduelle. Les extrémités 57 et 58 sont retenues dans l'enfoncement 52 par le contact entre la face avant 6 de la cartouche et la partie incurvée 51 du ressort 48. Ainsi, l'orientation et la longueur du ressort 48 et l'étendue de la partie incurvée 51 sont telles que le ressort 48 fait fonction de rampe pour l'extrémité sphérique 50 du téton 46 de l'élément 2, afin de guider l'élément en relief 29 vers l'ouverture 7 pendant l'introduction de l'élément 2 dans la cartouche 1.

Lorsque l'élément 2 est introduit dans la cartouche par le fond de celle-ci, la force exercée par le ressort 48 doit être surpassée. Pendant l'introduction de l'élément 2 dans la cartouche 1, l'extrémité sphérique 50 du têton 46 se déplace sur la partie incurvée 51. L'extrémité 57 du ressort 48 étant logée dans l'enfoncement 52, il n'y aura pas d'accrochage entre la partie 50 et l'extrémité 57. Lorsque l'élément en relief 29 et l'ouverture 7 sont alignés, le ressort 48 pousse et guidé l'élément 29 dans l'ouverture 7. Lorsque l'élément 29 s'engage dans l'ouverture 7, cela provoque le verrouillage de l'élément 2 dans l'orientation ou position angulaire désirée dans la cartouche 1. A cet instant, l'ensemble d'impression formé de l'élément 2 et de la cartouche 1 est prêt à être utilisé sur une imprimante ou stocké.

En considérant à nouveau la relation existant entre le ressort 48 et l'élément 2, on notera que la largeur du ressort 48 est d'une grande importance pour l'introduction d'un élément d'impression dans une cartouche vide. La largeur du ressort 48 doit être suffisante pour interdire le passage d'une languette d'impression 27 au travers de l'ouverture 7 pendant l'introduction de l'élément 2 dans la cartouche 1. Si le ressort 48 est comparativement étroit par rapport à l'ouverture 7, des languettes pourront être décalées du plan de l'ensemble des languettes. Pour éliminer ce risque, le ressort 48 de la réalisation illustrée ici est plus large que l'ouverture 7. Ceci permet à toutes les languettes adjacentes à l'ouverture 7 de rester dans le même plan. L'orientation du ressort 48 par rapport aux languettes 27 est également importante. En effet, étant donné que les languettes 27 sont disposées radialement, il n'y aura pas d'accrochage entre elles et le ressort 48 si celui-ci est orienté parallèlement à la direction de l'introduction de l'élément 2 dans la cartouche.

Lorsque l'élément d'impression 2 doit être utilisé pour une opération d'impression, la cartouche 1 dans laquelle est verrouillé l'élément 2, est introduite dans le logement prévu à cet effet dans les imprimantes à roue d'impression. Puis, le moyeu d'entraînement 3 et le moteur de sélection et l'arbre qui lui sont raccordés sont amenés vers le moyeu central 26. L'arbre 37 pénètre dans la cuvette 32, le doigt 40 dans le trou 41 et la surface 45 entre en contact avec la surface de l'élément en relief 29. La poursuite du mouvement du moyeu 3 dans la même direction provoquera l'extension verticale des extrémités 57 et 58 du ressort 48 par l'extrémité sphérique 50 du téton 46 de l'élément 2. Finalement l'élément en relief 29 sera dégagé de l'ouverture 7 et l'élément 2 sera ainsi déverrouillé pour pouvoir tourner dans la cartouche 1. Pendant la rotation de l'élément 2 pour des opérations de sélection et d'impression, le bras 39 et le doigt 40 sont disposés dans la cartouche 1 et le ressort 48 fait fonction de portée pour l'extrémité sphérique 50 du téton 46.

En se reportant à nouveau à l'élément d'impression 2 représenté dans les figures 1, 2 et 6, on notera que la structure en forme de coupelle du moyeu central 26 présente un certain nombre d'avantages. L'un de ces avantages est dû à la conception de l'agencement présenté ici et consiste dans le fait que l'élément d'impression 2 pris dans son ensemble peut être relativement mince tout en résistant au voilage. En fait, l'épaisseur du moyeu central 26, hormis l'élément en relief 29 et le têton 46, peut être essentiellement égale à l'épaisseur totale de l'élément 2. Un autre avantage réside dans le fait que l'élément en relief 29 est amené plus près de l'ouverture de positionnement 7. Ceci réduit les risques d'interférence entre le reste de l'élément d'impression 2 et la cartouche 1. En outre, en raison de la relation existant entre la partie incurvée 51 de la lame flexible 48 et le têton 46, le reste de l'élément d'impression 2 est séparé du ressort 48 pendant la rotation de l'élément 2.

Pour retirer l'élément d'impression 2 de la cartouche 1, on enfonce l'élément en relief 29 avec le pouce pour provoquer le déverrouillage de l'élément 2 et on exerce un mouvement vers le bas. Si la partie inférieure de la périphérie extérieure de l'élément 2 est relativement proche du bas 15 de la cartouche lorsque l'élément 2 est verrouillé dans celle-ci un très faible mouvement vers le bas de l'élément est suffisant pour offrir une zone de saisie suffisante à l'opérateur.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications de forme ou de détail qu'il juge utiles, sans pour autant sortir du cadre de ladite invention.

## Revendications

1. Cartouche (1) destinée à contenir une roue d'impression (2) amovible à languettes porte-caractères radiales (27) présentant un élément d'orientation angulaire en relief (29), ladite cartouche (1) étant du type comprenant:
un boîtier (4) formé d'une face avant (6) et de faces latérales (9, 10), ladite face avant (6) présentant une ouverture de positionnement (7) de la roue d'impression (2),
une face arrière (5) raccordée auxdites faces latérales (9, 10) pour former un logement pratiquement clos,
un élément flexible (48) situé à l'intérieur dudit logement et s'étendant vers ladite ouverture de positionnement (7), afin de rappeler la roue d'impression (2), lorsqu'elle est présente dans la cartouche (1), vers la face avant (6) de celle-ci,
ladite cartouche (1) étant caractérisée en ce que:
ledit logement comporte une ouverture dans son fond (13, 14, 15) pour l'introduction et le retrait de la roue d'impression (2),
ladite face arrière (5) présente des moyens de retenue (52) dudit élément flexible (48), et
ladite ouverture de positionnement (7) est une ouverture d'orientation angulaire qui a une forme asymétrique dans son ensemble, correspondant à celle dudit élément d'orientation angulaire en relief (29), de façon à ce que lors de l'engagement de ce dernier dans ladite ouverture (7), ladite roue d'impression (2) soit verrouillée dans la cartouche (1) dans une position angulaire désirée invariable.

2. Cartouche selon la revendication 1 caractérisée en ce que ladite ouverture de positionnement (7) est ménagée au centre de ladite face avant (6).

3. Cartouche selon la revendication 2 caractérisée en ce qu'une découpe (8) pour marteau de frappe est ménagée dans la partie supérieure de ladite face avant (6).

4. Cartouche selon l'une quelconque des revendications 1 à 3 caractérisée en ce qu'elle comporte un guide-ruban (21) solidaire de la partie supérieure dudit boîtier (4).

5. Cartouche selon la revendication 4 caractérisée en ce que ledit boîtier (4) présente des éléments de support intérieurs dans lesquels est fixé le guide ruban (21).

6. Cartouche selon l'une quelconque des revendications 1 à 5 caractérisée en ce qu'elle comporte un guide-papier (24) solidaire de la partie supérieure de ladite face arrière (5).

7. Cartouche selon la revendication 1 caractérisée en ce que lesdits moyens de retenue (52) sont constitués par un enfoncement ménagé dans la surface intérieure de ladite face arrière (5).

8. Cartouche selon la revendication 7 caractérisée en ce que ledit élément flexible (48) est une lame flexible incurvée vers ladite ouverture de positionnement et dont les extrémités sont retenues dans ledit enfoncement.

9. Cartouche selon la revendication 8 caractérisée en ce que lesdites faces avant (6) et arrière (5) sont suffisamment proches l'une de l'autre pour que la surface intérieure de ladite face avant (6) porte contre la partie incurvée de ladite lame flexible (48) afin de maintenir lesdites extrémités de ladite lame flexible (48) dans ledit enfoncement.

10. Cartouche selon la revendication 9 caractérisée en ce que ledit enfoncement est suffisamment long pour continuer de recevoir les extrémités de la lame flexible (48) lors de la déformation de celle-ci due à l'introduction d'un élément d'impression (2) dans la cartouche (1).

11. Cartouche selon la revendication 10 caractérisée en ce que ledit enfoncement et ladite lame flexible (48) sont orientés parallèlement à la direction de l'introduction d'un élément d'impression (2) dans la cartouche (1).

12. Cartouche selon l'une quelconque des revendications 1 à 11 caractérisée en ce que ladite lame flexible (48) est plus large que ladite ouverture de positionnement (7).

13. Cartouche selon la revendication 12 caractérisée en ce que ladite lame flexible (48) est plus longue que ladite ouverture de positionnement (7).

14. Cartouche selon l'une quelconque des revendications 1 à 13 caractérisée en ce que lesdites faces avant (6) et arrière (5) sont suffisamment proches l'une de l'autre pour qu'un accès à l'intérieur de la cartouche (1) par l'opérateur ne puisse se faire qu'au travers de ladite ouverture de positionnement (7).

## Claims

1. A cartridge (1) intended to house a removable print wheel (2) provided with radial type-carrying spokes (27) and having an angular orientation protrusion (29), said cartridge (1) being of the type including:
a shell (4) composed of a front wall (6) and lateral walls (9, 10), said front wall (6) having a positioning opening (7) to position the print wheel (2),
a rear wall (5) connected to said lateral walls (9, 10) to form a substantially closed housing,
a biasing element (48) located inside said housing and extending towards said positioning opening (7) for urging the print wheel (2), when contained in the cartridge (1), against the front wall (6) thereof,
said cartridge (1) being characterized in that:
the bottom (13, 14, 15) of said housing has an opening for insertion or removal of the print wheel (2),
said rear wall (5) is provided with retaining means (52) for retaining said biasing element (48), and
said positioning opening (7) is an angular orientation opening which has an overall asymmetrical shape corresponding_ to that of said angular orientation protrusion (29) so that, when the latter engages in said opening (7), said print wheel (2) is locked in the cartridge (1) in a desired invariable angular position.

2. A cartridge according to claim 1, characterized in that said positioning opening (7) is located in the centre of said front wall (6).

3. A cartridge according to claim 2, characterized in that the upper part of said front wall (6) has a print hammer cut-out (8).

4. A cartridge according to any one of claims 1 to 3, characterized in that it includes a ribbon guide (21) connected to the upper part of said shell (4).

5. A cartridge according to claim 4, characterized in that said shell (4) includes internal support elements for fixing the ribbon guide (21

6. A cartridge according to any one of claims 1 to 5, characterized in that it includes a paper guide (24) connected to the upper part of said rear wall (5).

7. A cartridge according to claim 1, characterized in that said retaining means (52) comprise a depression in the internal surface of said rear wall (5).

8. A cartridge according to claim 7, characterized in that said biasing element (48) is a leaf spring bowed towards said positioning opening, the ends of said leaf spring being retained in said depression.

9. A cartridge according to claim 8, characterized in that said front wall (6) and rear wall (5) are spaced sufficiently close to each other for the inner surface of said front wall (6) to act against the bow in said leaf spring (48) to maintain said ends of said leaf spring (48) within said depression.

10. A cartridge according to claim 9, characterized in that said depression is sufficiently long to accommodate the ends of the leaf spring (48) when the latter is extended due to the insertion of a print element (2) in the cartridge (1 ).

11. A cartridge according to claim 10, characterized in that said depression and said leaf spring (48) are oriented in a direction parallel with the direction in which a print element (2) is inserted in the cartridge (1).

12. A cartridge according to any one of claims 1 to 11, characterized in that said leaf spring (48) is wider than said positioning opening (7).

13. A cartridge according to claim 12, characterized in that said leaf spring (48) is longer than said positioning opening (7).

14. A cartridge according to any one of claims 1 to 13, characterized in that said front wall (6) and rear wall (5) are spaced sufficiently close to each other so that readily available operator access to the inside of the cartridge (1) is only possible through said positioning opening (7).

## Patentansprüche

1. Kassette (1) zur Aufnahme eines abnehmbaren, mit radialen Typenfingern (27) versehenen Typenrades (2), mit einem kantigen, erhabenen Orientierungselement (29), bestehend aus:
- ein durch eine Vorderwand (6) und Seitenwände (9, 10) gebildetes Gehäuse (4), wobei die Vorderwand eine Einstellöffnung (7) für das Typenrad (2) aufweist,
- eine Rückwand (5), die mit den Seitenwänden (9, 10) verbunden ist, um ein im wesentlichen geschlossenes Gehäuse zu bilden,
-ein biegsames, im Innern des Gehäuses befindliches Element (48), das sich bis zu der Einstellöffnung (7) erstreckt, um das Typenrad (2) an die Vorderwand (6) der Kassette (1) zu drücken, wenn es sich in derselben befindet,
dadurch gekennzeichnet, daß das Gehäuse am Boden (13, 14, 15) eine zum Einschieben oder Herausnehmen des Typenrades (2) dienende Öffnung aufweist, die Rückwand (5) mit Stützmitteln (52) für das biegsame Element (48) ausgerüstet ist, und die Einstellöffnung (7) eine kantige Orientierungsfläche darstellt, die im wesentlichen eine dem erhabenen kantigen Orientierungselement (29) entsprechende unsymmetrische Form besitzt, so daß, wenn letzteres mit der Offnung (7) in Eingriff kommt, das Typenrad (2) in der Kassette (1) in einer gewünschten, unveränderlichen Eckstellung einrastet.

2. Kassette nach Anspruch 1, dadurch gekennzeichnet, daß die Einstellöffnung (7) in der Mitte der Vorderwand (6) angebracht ist.

3. Kassette nach Anspruch 2, dadurch gekennzeichnet, daß sich im oberen Teil der Vorderwand (6) ein Ausschnitt (8) für den Druckhammer befindet.

4. Kassette nach einem der Ansprüche 1 bis 3, dadurch gekennzeichnet, daß sie eine mit dem oberen Teil des Gehäuses (4) fest verbundene Bandführung (21) einschließt.

5. Kassette nach Anspruch 4, dadurch gekennzeichnet, daß das Gehäuse (4) innere Halterungselemente aufweist, in denen die Bandführung (21) befestigt ist.

6. Kassette nach einem der Ansprüche 1 bis 5, dadurch gekennzeichnet, daß sie eine mit dem oberen Teil der Rückwand (5) fest verbundene Papierführung (24) aufweist.

7. Kassette nach Anspruch 1, dadurch gekennzeichnet, daß die Stützmittel (52) aus einer auf der Innenseite der Rückwand (5) befindlichen Vertiefung bestehen.

8. Kassette nach Anspruch 7, dadurch gekennzeichnet, daß das biegsame Element (48) aus einer Blattfeder besteht, die in Richtung Einstellöffnung eingebogen ist und deren Enden in der Vertiefung gehalten werden.

9. Kassette nach Anspruch 8, dadurch gekennzeichnet, daß die Vorderwand (6) und Rückwand (5) so nahe beieinander liegen, daß die Innenseite der Vorderwand (6) sich an den eingebogenen Teil der Blattfeder (48) anlegt, um die Enden derselben in dieser Vertiefung zu halten.

10. Kassette nach Anspruch 9, dadurch gekennzeichnet, daß die Vertiefung lang genug ist, um die Enden der Blattfeder (48) aufzunehmen auch wenn diese durch das Einführen eines Druckelementes (2) in die Kassette (1) verformt wird.

11. Kassette nach Anspruch 10, dadurch gekennzeichnet, daß diese Vertiefung und diese Blattfeder (48) parallel zu der Richtung verlaufen, in der das Druckelement (2) in die Kassette (1) eingeführt wird.

12. Kassette nach einem der Ansprüche 1 bis 11, dadurch gekennzeichnet, daß die Blattfeder (48) breiter ist, als die Einstellöffnung (7).

13. Kassette nach Anspruch 12, dadurch gekennzeichnet, daß die Blattfeder (48) länger ist, als die Einstellöffnung (7).

14. Kassette nach einem der Ansprüche 1 bis 13, dadurch gekennzeichnet, daß die Vorderwand (6) und die Rückwand (5) so nahe beieinander liegen, daß der Bediener nur durch die Einstellöffnung Zugang zu der Kassette (1) hat.
